# EUROPÄISCHE PATENTSCHRIFT

(11) **EP 0 074 540 B1**
(45) Veröffentlichungstag und Bekanntmachung des Hinweises auf die Patenterteilung: **26.02.1986**
(21) Anmeldenummer: 82107883.9
(22) Anmeldetag: 27.08.1982
(51) Int. Cl.: F02D 41/02, F02D 17/00

(54) **Verfahren zum Betrieb und Einrichtung für ein Kraftstoffsteuersystem einer Brennkraftmaschine bei Schubbetrieb**
Operation method and means for a fuel control system of an internal-combustion engine during thrust operation
Procédé et dispositif pour commander l'alimentation en carburant d'une machine à combustion interne en fonctionnement en poussée

(30) Priorität: 04.09.1981 DE 3134991
(43) Veröffentlichungstag der Anmeldung: 23.03.1983
(73) Patentinhaber: ROBERT BOSCH GMBH, 70442 Stuttgart (DE)
(72) Erfinder: Horbelt, Michael, Dipl.-Ing., D-7141 Schwieberdingen (DE); Schnürle, Hans, D-7121 Walheim (DE); Strauss, Peter, Dipl.-Ing., D-7250 Leonberg 5 (DE); Werner, Peter, Dipl.-Ing., D-7135 Wiernsheim (DE)

## Beschreibung

### Stand der technik

Die Erfindung betrifft ein Verfahren zur Steuerung des Kraftstoffzumeßsystems einer Brennkraftmaschine im Schubbetrieb nach der Gattung des Anspruchs 1 bzw. eine Steuereinrichtung für eine Brennkraftmaschine nach der Gattung des Anspruchs 4.

Von Schubbetrieb spricht man dann, wenn eine Brennkraftmaschine eine höhere Drehzahl aufweist, als dies der Stellung der Drosselklappe bei einem Ottomotor oder der eingespritzten Kraftstoffmenge bei einer Diesel - Brennkraftmaschine entspricht. Der einfachste Sonderfall des Schubbetriebs herrscht bei in Ruhestellung befindlichem Fahrpedal und einer Drehzahl oberhalb eines bestimmten Wertes. Im Schubbetrieb ist eine Arbeitsleitung der Brennkraftmaschine nicht erwünscht. Zu diesem Zweck wird die zugemessene Kraftstoffmenge reduziert und gegebenenfalls der Zündzeitpunkt zurückgestellt.

Im Hinblick auf die immer vordringlicher werdenden Kraftstoffeinsparung sind schon sehr früh Einrichtungen entwickelt worden, um die Kraftstoffversorgung während der Schubbetriebsphase auszuschalten. Man nimmt dann jedoch eine gewisse Auskühlung der Brennkraftmaschine, damit verbunden im Anschluß an das Ende des Schubbetriebs für eine gewisse Zeit eine Abgasverschlechterung sowie unter Umständen eine gewisse Einbuße an Fahrkomfort bei Übergang vom Schubbetrieb in den Normalbetrieb im Kauf.

Beim Schubabschneiden, auch Abschneiden im Schiebebetrieb genannt, muß sichergesellt werden, daß die Brennkraftmaschine infolge zwangsläufig auftretenden Drehzahlabfalls nicht unterhalb einen bestimmten Drehzahlwert abfällt und dann abstirt. Entsprechende Schaltungsanordnung sind bereits vielfältig bekannt geworden bei Vergaseranlagen und Einspritzsystemen.

So zeigt beispielsweise die FR―A―2406080 eine Steuereinrichtung für die Kraftstoffzumessung einer Brennkraftmaschine im Schubbetrieb mit einem Drosselklappenstellungssensor, einer Drehzahlvergleichsstufe und einer Vergleichsauswerteschaltungsanordnung zum Bestimmen eines Abschneide- oder Zumeßsignals. Um Stöße der Brennkraftmaschine aufgrund einer scharfen Änderung des Kraftstoffdurchlasses beim Wechsel von Normalbetrieb auf Schubbetrieb und umgekehrt auszuschließen, wird ein in digitaler Form vorliegendes Steuersignal zum Unterbrechen der Kraftstoffversorgung geglättet, so daß sich die Spannung dieses Signals allmählich ändert. Als Glättungsschaltung wird beispielsweise ein Integrator verwendet. Derartige bekannte Systeme lassen sich jedoch nicht in allen Situation des rauhen Kraftfahrzeugbetriebes optimal handhaben bzw. einstellen.

Im praktischen Betrieb hat es sich als nicht einfach erwiesen, eine genaue Einstellung der Schubabschneidung vorzunehmen, sodaß die bekannten Systeme bei gewissen Betriebsbedingungen, wie z.B. bei kalter Brennkraftmaschine nicht unproblematisch sind.

### Vorteile der erfindung

Mit dem erfindungsgemäßen Verfahren zum Betrieb und der entsprechenden Einrichtung für ein Kraftstoffsteuersystem bei Schubbetrieb einer Brennkraftmaschine lassen sich auch in der Regel schwierig zu handhabende Betriebsbereiche einer Brennkraftmaschine sicher steuern. Dadurch wird eine hohe Kraftstoffeinsparung bei weitgehend gesichertem Fahrkomfort und Laufsicherheit der Brennkraftmaschine gewährleistet. Weitere Vorteile der Erfindung sowie zweckmäßige Ausgestaltungen ergeben sich in Verbindung mit der nachfolgenden Beschreibung von Ausführungsbeispielen.

### Zeichnung

Ausführungsbeispiele der Erfindung sind in der Zeichnung dargestellt und werden im folgenden näher beschrieben und erläutert. Es zeigen Figur 1 eine grobschematische Blockdarstellung eines Einspritzsystems bei einer fremdgezündeten Brennkraftmaschine, Figur 2 ein Signaldiagramm zur Verdeutlichung der Wirkungsweise des erfindungsgemäßen Verfahrens, Figur 3 ein Flußdiagramm der Arbeitsweise dieses Verfahrens und Figur 4 ein hardware-mäßiges Ausführungsbeispiel der erfindungsgemäßen Einrichtung.

### Beschreibung der Ausführungsbeispiele

Die Ausführungsbeispiele betreffen entsprechende Steuereinrichtungen bei einer Otto - Brennkraftmaschine mit Kraftstoffeintspritzung. Die grundlegenden Elemente eines Einspritzsystems sind in Figur 1 dargelegt. Mit 10 bis 13 sind Sensoren für die durchfließende Luftmasse im Ansaugrohr, die Drehzahl, die Temperatur sowie für den Leerlauffall bezeichnet. 14 markiert ein Zeitglied, in dem luftmassendurchsatz- und drehzahlabhängig Grundeinspritzimpulse der Dauer tp gebildet werden. Es folgt eine Verknüpfungsstufe 15 für die Ausgangssignale des Zeitgliedes 14 und einer Schubabschaltstufe 16. Diese Schub- äbschaltstufe 16 verarbeitet Signale vom Drehzahlsensor, dem Temperatursensor und Leerlaufsensor und gibt ausgangsseitig ein Abschneidesignal ab. Der Verknüpfungsstufe 15 folgt schließlich eine Multiplizierstufe zur wenigstens temperaturabhängigen Korrektur der Einspritzsignale und gibt sie letztlich an Einspritzventile 18 ab.
Figur 1 zeigt an sich nichts Neues; sie dient lediglich dazu, das erfindungsgemäße Verfahren zum Betrieb und die entsprechende Einrichtung für ein Kraftstoffsteuersystem bei Schubbetrieb in das Gesamtsystem einordnen zu können.
Figur 2 zeigt Signalbilder, nach denen das erfindungsgemäße Verfahren arbeitet. Aufgetragen über der Zeit ist einmal ein Drosselklappenschaltersignal, das mit a bezeichnet, ist. Der höhere wert dieses Signals kennzeichnet den Zustand einer geschlossenen Drosselklappe, was im speziellen Fall als eine der Voraussetzungen für den Schubbetrieb gelten soll.

Mit klein b ist ein zeitlich konstanter Drehzahlwert nabr bezeichnet. Ferner findet sich in Figur 2 eine Kennlinie c. die bis zu einem Zeitpunkt to auf hohem Wert liegt, dann absinkt und schließlich auf einem unteren Schwellwert verharrt. Der obere Grenzwert dieser Kennlinie c ist nwe0 bezeichnet, der fallende Teil mit nwe(t) und schließlich der untere Grenzwert mit nwe1. Gestrichelt gezeichnet ist ein Ist - Drehzahlverlauf d, der die Linie b zum -Zeitpunkt to, die Linie nwe(t) zu den Zeitpunkten t ein und t ab kreuzt und schließlich die Grenzlinie nwe1 zum Zeitpunkt t1 unterschreitet und danach wieder überschreitet. Bei einer bestimmten Brennkraftmaschine haben sich für den nwel-Wert 700-1000 Umdrehungen pro Minute als geeignet erwiesen. Für einen günstigen Abstand zwischen den Werten nwe0 und nwe1 sind 400-800 Umdrehungen pro Minute angegeben und schließlich eignen sich als Abstand der Linie b von nwe0 50-150.

Zum Zeitpunkt tx wird der Drosselklappenschalter geschlossen und damit der Schubbetrieb eingeleitet Infolgedessen sinkt die Drehzahl ab und unterschreitet zum Zeitpunkt t0 die Linie b, die für eine sogenannte Abregeldrehzahl nabr steht. Zu diesem Zeitpunkt beginnt die Abregelung der Linie c nach der Funktion nwe(t). Aufgrund der Unterbrechung der Kraftstoffzufuhr zur Brennkraftmaschine zu Beginn der Schubbetreibs zum Zeitpunkt tx sinkt die Drehzahl weiter ab und erreicht zum Zeitpunkt tein die zeitlich abgenegelte Wiedereinsetz - Drehzahl new(t). Wie schon der Name sagt wird bei Unterschreiten dieser Linie nwe(t) das Schubabschneiden beendent und die Kraftstoffzufuhr setzt wieder ein, (wenn auch auf geringem Niveau). Infolgedessen verlangsamt sich der Drehzahlabfall und überschreitet die Wiedereinsetz - Kennlinie c zum Zeitpunkt t ab wieder mit dem Ergebnis, daß erneut die Kraftstoffzufuhr unterbrochen wird. Dauert der Schubbetrieb wie im genannten Beispiel weiter an, dann unterschreitet die Istdrehzahl zum Zeitpunkt t1 den Drehzahlwert nwe1, was ein Wiedereinsetzen der Kraftstoffzufuhr mit sich bringt. Die Istdrehzahl steigt in diesem Fall erneut an und überschreitet die Linie c. Es hat sich nun als sinnvoll erwiesen, ein erneutes Abschneiden wenigstens bis zum Erreichen einer bestimmten Drehzahl nwe2 nicht zuzulassen, um ein "Sägen" der Brennkraftmaschine zu vermeiden.

Die Darstellung von Figur 2 verdeutlicht die Vorzüge des erfindungsgemäßen Verfahrens. Bei kalter Brennkraftmaschine kann es aufgrund der relativ hohen Reibungswerte zu sehr steilen Drehzahlabfällen kommen, so daß ein vorzeitiges Gegensteuern erforderlich ist. Wie das Beispiel von Figur 2 zeigt, erfolgt ein Abfangen des Drehzahlabfalls bereits bei Drehzahlwerten zu einem Zeitpunkt t ein, bei dem die Wahrscheinlichkeit des Ausgehens der Brennkraftmaschine gering ist. Der Drehzahlgradient zum Zeitpunkt t1 ist dann wesentlich geringer, so daß sich das Gesamtsystem beim Unterschreiten dieser Grenzdrehzahl nwe1 wesentlich leichter fangen und einregeln läßt. Diese Grenzline nwe1 orientiert sich an den Erfordernissen der Mindestdrehzahl für einen-sicheren und ruhigen Lauf. Die Zeitfunktion im Kurvenverlauf c muß selbstverständlich auf den jeweiligen Brennkraftmaschinentyp angepaßt sein und sie stellt einen Kompromiß dar zwischen sicherem Abfangen und möglichst nicht allzu häufigem Ab- und Anschalten der Kraftstoffzumessung im normalen Fahrbetrieb.

Das Signalbild nach Figur 2 läßt sich sowohl mit digitaler, als auch mit analoger Signaiverarbeitung erzielen. Da zunehmend Rechner für Steuerungen von Brennkraftmaschinen eingesetzt werden, ist in Figur 3 ein Beispiel eines Flußdiagramms dargestellt, nach dem ein Programmablauf bei einem Rechnersystem gestaltet werden kann.

Beim Flußdiagramm Figur 3 ist mit 20 eine Drosseikiappenstettungs - Abfrage bezeichnet. Ist das Ergebnis positiv, dann erfolgt eine Drehzahiabfrage 21 auf drei Werte in den Blöcken 22, 23 und 24. In Block 22 wird ermittelt, ob die Drehzahl den Wert der Linie b nach Figure 2 unterschritten hat oder nicht. Im Falle eines höheren Wertes kommt unmittelbar die Schubabscheidung zum Tragen, die mittels des Blocks 25 gekennzeichnet ist. Hat die Istdrehzahl den Drehzahlwert nabr bereits unterschritten, dann erfogltdie Abregelung der Linie c von Figur 2 nach der Funktion nwe(t) und im Block 23 wird dann abgefragt, ob dieser zeitabhängige Wiedereinsetze - Drehzahlwert über- oder unterschritten ist. Solange er arüber liegt kommt die Signalleitung 26 zum Block 25 des Schubabscheidens zum Tragen. Liegt die Istdrehzahl unterhalb von nwe(t), dann setzt die Kraftstoffzufuhr wieder ein, was durch einen Block 27 symbolisch dargestellt ist. Schließlich ermittelt die Abfrage 24 die Lage der Istdrehzahl bezüglich der absoluten unteren Drehzahlschwelle nwe1. Wird sie unterschritten, dann wird die Kraftstoffzufuhr ebenfalls wieder eingeschaltet und bleibt in diesem Zustand mittels eines Halteblocks 28 bis zum Erreichen des Drehzahlwertes nwe2.

Ausgangsleitungen der Blöcke 25 und 27 für das Schubabschneiden und Wiedereinsetzen der Kraftstoffzufuhr führen zu einem Schaltblock 29, dessen Ausgangsleitung 30 zu einem symbolisch dargestellten Schalter 31 in Reihe zu einem Einspritzventil 32 führt. Beidseitig des Schaltblocks 29 sind Pfeile eingezeichnet, die die entsprechende Position des Schalters 31 bei den jeweiligen Eingangssignalen angeben.

Bei Kenntnis des Flußdiagramms nach Figur 3 stellt es für einen Fachmann auf dem Datenverarbeitungssektor kein Problem dar, ein entsprechendes Programm zur Realisierung der in Figur 2 gezeigten Kurvenzüge zu erstellen.

Eine Lösungsmöglichkeit in analoger Schaltungstechnik zur Realisierung der Schubbetriebssteuereinrichtung nach Figur 2 zeigt Figur 4.

Hauptbestandteild der in Figur 4 dargestellten Schaltungsanordnung ist eine Drehzahlsignalwandlerstufe 40 sowie drei als Komparatoren arbeitende Operationsverstärker 41, 42 und 43.

Die Drehzahlsignalwandlerstufe 40 besteht aus einer zwischen Eingang und Ausgang angeordneten Reihenschaltung von Diode 44 und Widerstand 45 sowie einem vom Ausgangsanschluß gegen eine Plusleitung liegenden Widerstand 46 und einem gegen Masse liegenden Kondensator 47. Ausgangsseitig ist die Drehzahlsignalwandlerstufe 40 über einen Widerstand 48 mit dem Minus-Eingang des Operationsverstärkers 41 und über je einen Widerstand 49 und 50 mit den Plus-Eingängen der Operationsverstärker 42 und 43. Der Temperatursensor 12 ist über einen Widerstand 51 ebenfalls mit dem Minus-Eingang des Operationsverstärkers 41 gekoppelt. An dessen Plus-Eingang gelangt ein Signal über eine Parallelschaltung von Widerstand 52 und Kondensator 53 von dem Drosselklappenstellungssensor 13, dessen Ausgangssignal zusätzlich an einen an Masse liegenden Widerstand 54 gelegt wird. Vom Plus-Eingang des Operationsverstärkers 41 liegt ferner eine Widerstand 55 gegen Masse und einen Reihenschaltung aus Diode 56 und Widerstand 57 zu dessen Ausgang. Deser Ausgang des Operationsverstärker 41 steht über einen Widerstand 58 mit einer Plusleitung in Verbindung, ferner über eine Diode 59 mit dem Plus-Eingang des Operationsverstärkers 42 und schließlich über eine Reihenschaltung aus Diode 60 und Widerstand 61 mit dem Minus-Eingang des Operationsverstärkers 43. Ein Dreistufiger Spannungsteiler zwischen de^{p} Betriebsspannungsanschlüssen besitzt die Widerstände 63 bis 66. Während der Verbindungspunkt der beiden Widerstände 64 und 64 am Minus-Eingang des Operationsverstärkers 43 liegt, führt von Verbindungspunkt der Widerstände 64 und 65 eine Leitung 67 zum Minus-Eingang des Operationsverstärkers 42. Dessen Augang ist mittels eines Widerstandes 68 und einer Diode 69 "auf den Plus-Eingang zurückgeführt und er steht ferner über eine Diode 70 mit dem Verbindungspunkt der beiden Widerstände 65 und 66 in Verbindung, von dem zusätzlich ein Kondensator 71 zu einer an Masse liegenden Parallelschaltung von Widerstand 72 und Diode 73 führt. Auch der Operationsverstärker 43 ist mittels einer Dioden - Widerstands - Kombination 75 und 76 mitgekoppelt und sein Ausgang führt entsprechend der Schaltungsanordnung von Figur 1 zu einem der Eingänge der Verknüpfungsstufe 15.

Die Drehzahl-Signalwandlerstufe 40 liefert eine zur Istdrehzahl der Brennkraftmaschine umgekehrt proportionale Ausgangsspannung. Erreicht der Drehzahlwert den auf der Leitung 67 herrschenden Signalpegel, der durch das Widerstandverhältnis der vier Widerstände 63 bis 66 bestimmt ist, dann ist der Zeitpunkt t0 der Darstellung von Figur 2 erreicht und der Komparator mit dem Operationsverstärker 42 schaltet von tiefem auf hohes Potential. Die zuvor leitende Diode 70 sperrt dadurch und der Ladervorgang im Kondensator 71 kann beginnen. Dies wiederum bewirkt die Abregelung der Kurve c von Figur 2. Der Aufladervorgang beeinflußt auch das Potential am Minus-Eingang des Operationsverstärkers 43, sodaß entsprechend dem Augenblicksdrehzahlwert dieser Operationsverstärker schaltet oder nicht und infolgedessen auch die Kraftstoffzufuhr sperrt oder wieder einschaltet.

Wesentlich für die Untere Drehzahlschwelle nwe1 von Figur 2 ist die äußere Beschaltung des Operationsverstärkers 41. Wird dessen Schaltschwelle erreicht, dann bleibt dessen Schaltzustand aufgrund der Mitkopplung über den Widerstand 57 und die Diode 56 aufrecht erhalten und das Ausgangssignal auf diesem Potential. Bei diesem Signalzustand wird das Potential der Verbindungsstelle der beiden Widerstände 63 und 64 über die Diode 60 und den Widerstand 61 nach untern gezogen der nachfolgende Operationsverstärker 43 weist infolge dessen einen hohen Ausgangspegel auf und sorgt für eine Kraftstoffzumessung. Da das Potential am . Minus-Eingang des Operationsverstärkers 43 auf niedrigem Wert bliebt, wird Kraftstoff auch weiterhin unabhängig von auftretenden Drehzahlwerten zugemessen.

Im praktischen Betrieb hat sich das nach Figur 2 arbeitenden Zumeßsystem einer Brennkraftmaschine als äußerst brauchbar erwiesen. Dies deshalb, weil sich mit ihm die verbrauchsmindernde Schubabschneidung bei gleichzeitig sichergestlltem Fahrkomfort und äußerster Betriebssicherheit relativ einfach realisieren läßt.

## Patentansprüche

1. Verfahren zur Steuerung des Kraftstoffzumeßsystems einer Brennkraftmaschine im Schubbetrieb abhängig von der Istdrehzahl und einer Wiedereinsetzdrehzahlschwelle, dadurch gekennzeichnet, daß die Wiedereinsetzdrehzahlschwelle unterhalb einer bestimmten Istdrehzahl (Abregeldrehzahlschwelle nabr) von einem hohen Ausgangsschwellwert (nwe0) nach einer Zeitfunktion (nwe(t)) auf einen niedrigen Endwert (nwe1) zurückgenommen wird und bei Drehzahlen oberhalb dieser Wiedereinsetzdrehzahlschwelle die Kraftstoffzufuhr zur Brennkraftmaschine unterbrochen wird.

2. Verfahren nach Anspruch 1, dadruch gekennzeichnet, daß bei einem Überschreiten der Drehzahl des unteren Wiedereinsetzdrehzahlschwellwertes (nwe1) im Anschluß an eine Phase der Kraftstoffzumessung ein erneutes Abschneiden zumindest bis zum Erreichen eines bestimmten höheren Drehzahlwertes (nwe2) unterbleibt.

3. Verfahren nach Anspruch 1, dadurch gekennzeichnet, daß die einzelnen Grenzwerte und Grenzwertfunktionen für die Wiedereinsetzdrehzahl wenigstens temperaturabhängig sind.

4. Steuereinrichtung für die Kraftstoffzumessung einer Brennkraftmaschine im Schubbetrieb zur Durchführung des Verfahrens nach einem der Patentansprüche 1 bis 3 mit einem Drosselklappenstellungssensor (13), einer Drehzahlvergleichsstufe und einer Vergleichsauswerteschaltungsanordnung (43) zum Bestimmen eines Abschneide- oder Zumeßsignals, gekennzeichnet durch eine mit Ist - Drehzahlsignalen eines Drehzahlsensor (11) und Soll - Drehzahl - Signalen beaufschlagte Vergleichseinrichtung (42), deren Ausgang mit wenigstens einem Zeitglied (71) verbunden ist; durch eine mit Istdrehzahl - Signalen des Drehzahlsensors (11) und Signalen des Drosselklappenstellungssensors (13) beaufschlagten Vergleichseinrichtung (41); wobei wenigstens eines der Ausgangssignale der Vergleichseinrichtung (42), der Vergleichseinrichtung (41) und des Zeitgliedes (71) einer mit Istdrehzahl - Signalen des Drehzahlsensors (11) beaufschlagten Vergleichsauswerteschaltungsanordnung (43) zugeführt sind und die Vergleichsauswerteschaltungsanordnung (43) mit einer Verknüpfungsstufe (15) zur Steuerung der Kraftstoffzufuhr verbunden ist.

5. Steuereinrichtung nach Anspruch 4, dadurch gekennzeichnet, daß wenigstens einer Vergleichseinrichtung (41, 42) das Ausgangssignal eines Temperatursensors (12) zugeführt wird.

## Revendications

1. Procédé pour commander l'alimentation en carburant d'un moteur à combustion interne en marche sur inertie forcée, en fonction de la vitesse de rotation réelle et d'une valeur de la vitesse de rotation formant seuil de reprise, caractérisé en ce que la valeur de la vitesse de rotation formant seuil de reprise, en-dessous d'une valeur réelle déterminée de la vitesse de rotation (seuil déterminé de la vitesse de rotation nabr), est ramenée d'une valeur de seuil de départ élevée (nwe0) à une valeur finale basse (nwel), selon une fonction du temps (nwe(t)); et en ce que dans le cas d'une vitesse de rotation supérieure à cette valeur de vitesse de rotation formant seuil de reprise, l'arrivée du carburant en moteur à combustion interne est interrompue.

2. Procédé selon la revendication 1, caractérisé en ce que lorsque l'on repasse au-dessus de la vitesse de rotation correspondant au seuil . inférieur de reprise (nwe1) à la suite d'une phase d'alimentation en carburant, il n'y a pas de nouvelle interruption de l'alimentation en carburant au moins jusqu'à ce que l'on atteigne une valeur déterminée plus élevée de la vitesse de rotation (nwe2).

3. Procédé selon la revendication 1, caractérisé en ce que les différentes valeurs limites et les différentes fonctions des valeurs limites pour la vitesse de rotation de reprise dépendent au moins de la température.

4. Dispositif de commande pour l'alimentation en carburant d'un moteur à combustion interne en marche sur inertie forcée, pour l'exécution du procédé selon l'une des revendications 1 à 3, comportant un capteur de position du papillon des gaz (13), un étage de comparaison de vitesse de rotation et un dispositif de circuit comparaison (43), pour déterminer un signal d'interruption ou de non interruption de l'alimentation en carburant, caractérisé par un dispositif de comparaison (42) influencé par les signaux de vitesse de rotation réelle d'un capteur de vitesse de rotation (11) et par des signaux de vitesse de rotation de consigne et dont la sortie est reliée à au moins un élément de temporisation (71); par un dispositif de comparaison (41) influencé par les signaux de vitesse de rotation réelle d'un capteur de vitesse de rotation (11) et par des signaux du capteur de position du papillon des gaz (13); étant précisé qu'au moins l'un des signaux de sortie du dispositif de comparaison (42), du dispositif de comparaison (41) et de l'élément de temporisation (71) sont aménes à un dispositif de circuit d'exploitation de comparaison (43) influencé par des signaux de vitesse de rotation réelle du capteur de vitesse de rotation (11) et étant précisé que le dispositif du circuit d'exploitation comparaison (43) est relié à une étage de liaison logique (15) pour la commande de l'alimentation en carburant.

5. Dispositif de commande selon la revendication 4, caractérisé en ce que le signal de sortie d'un capteur de température (12) est amené à au moins un dispositif de comparaison (41, 42).

## Claims

1. Process for the control of the fuel metering system of an internal-combustion engine when coasting, dependent on the actual speed and on a restoration speed threshold, characterised in that, below a certain actual speed (cutoff speed threshold nabr), the restoration speed threshold is reduced from a high initial threshold value (nwe0) to a low end value (nwe1) according to a time function (nwe(t)) and, at speeds above this restoration speed threshold, the fuel supply to the internal-combustion engine is interrupted.

2. Process according to Claim 1, characterised in that, in the event of the speed of the lower restoration speed threshold value (nwe1) being exceeded following a phase of fuel metering, a renewed cutoff does not take place at least until a certain higher speed value (nwe2) has been reached.

3. Process according to Claim 1, characterised in that the individual limit values and limit value functions for the restoration speed are at least temperature-dependent.

4. Control facility for the fuel metering of an internal-combustion engine when coasting for implementation of the process according to one of Patent Claims 1 to 3 with a throttle position sensor (13), a speed comparison stage and a comparative evaluation circuit arrangement (43) for the determination of a cutoff or metering signal, characterised by a comparison facility (42) impressed with actual speed signals of a speed sensor (11) and set speed signals, the output of which comparison facility is connected to at least one timing element (71); by a comparison facility (41) impressed with actual speed signals of the speed sensor (1-1) and signals of the throttle position sensor (13); at least one of the output signals of the comparison facility (42), of the comparison facility (41) and of the timing element (71) being supplied to a comparative evaluation circuit arrangement (43) impressed with actual speed signals of the speed sensor (11) and the comparative evaluation circuit arrangement (43) being connected to a combinational stage (15) for control of the fuel supply;

5. Control facility according to Claim 4, characterised in that the output signal of a temperature sensor (12) is supplied at least to one comparison facility (41, 42).
